# EUROPÄISCHE PATENTSCHRIFT

(11) **EP 0 893 893 B1**
(45) Veröffentlichungstag und Bekanntmachung des Hinweises auf die Patenterteilung: **19.04.2006**
(21) Anmeldenummer: 98112523.0
(22) Anmeldetag: 07.07.1998
(51) Int. Cl.: H04H 3/00, H04H 1/00

(54) **Verfahren zur Feldstärkemessung in Gleichwellennetzen und Messanordnung zur Durchführung des Verfahrens**
Method for fieldstrength measurement in common wave networks and apparatus for the implementation of the method
Méthode pour mesurer l'intensité de champ dans les réseaux d'émission en onde commune et dispositif pour mettre en oeuvre cette méthode

(30) Priorität: 23.07.1997 DE 19731664
(43) Veröffentlichungstag der Anmeldung: 27.01.1999
(73) Patentinhaber: Deutsche Telekom AG, 53113 Bonn (DE)
(72) Erfinder: Althoff, Jürgen, Dipl.-Ing., 48429 Rheine (DE); Heintz, Thomas, 48565 Steinfurt (DE); Balzer, Wolfgang, Dr., 65187 Wiesbaden (DE)

(56) Entgegenhaltungen:
- COMINETTI M: "THE RAI PLANS FOR DAB FIELD TESTS" EBU REVIEW- TECHNICAL, EUROPEAN BROADCASTING UNION. BRUSSELS, BE, Nr. 262, 21. Dezember 1994 (1994-12-21), Seiten 50-57, XP000494769 ISSN: 0251-0936
- LAU A ET AL: "FIRST RESULTS OF FIELD TESTS WITH THE DAB SINGLE FREQUENCY NETWORK IN BAVARIA" EBU REVIEW- TECHNICAL, EUROPEAN BROADCASTING UNION. BRUSSELS, BE, Nr. 261, 21. September 1994 (1994-09-21), Seiten 4-27, XP000486550 ISSN: 0251-0936
- ERKKILA V ET AL: "DAB FIELD TRIALS IN FINLAND DIGITAL AUDIO BROADCASTING" EBU REVIEW- TECHNICAL, EUROPEAN BROADCASTING UNION. BRUSSELS, BE, Nr. 261, 21. September 1994 (1994-09-21), Seiten 28-35, XP000486551 ISSN: 0251-0936

## Beschreibung

Die Erfindung betrifft ein Verfahren zur FeldstärkeMessung und eine Messanordnung zur Durchführung des Verfahrens nach dem Oberbegriff der Patentansprüche 1 bzw. 6.

In Gleichwellennetzen, wie DAB-Netzen, wird an jedem Ort der Empfangbarkeit der Ausstrahlung die Energie des empfangenen Signals unter Umständen durch den Beitrag mehrerer Sender hervorgerufen.

Die einzelnen Beträge der Sender zum Gesamtbetrag der Feldstärke am Ort des Empfängers sind originär zunächst nicht zuzuordnen. Eine Zuordnung aus technischer Sicht ist allerdings notwendig, um eventuelle Änderungen an den Parametern einzelner Sender vorzunehmen und damit deren negative oder positive Beiträge am Ort des Empfängers festzustellen.

Ein Verfahren zur Feldstärkemessung ist in Cominetti, M. "The RAI plans for DAB field tests" EBU Review Technical, European Broadcasting Union, Brüssel, BE, Nr. 262, 21.12.1994, Seiten 50 - 57, XP 000494769, ISSN: 0251-0936, offenbart. Das offenbarte Verfahren ist in mobilen Messsystemen einsetzbar, wobei eine Bildantenne, die auf dem mobilen Messsystem angeordnet ist, und eine Omnia Antenne ein Feldstärkesignal messen. Die geographische Position des Messsystems wird über GPS ermittelt und gespeichert und in einer Nachverarbeitungsoperation werden die jeweiligen Werte der Feldstärkelagerichtung durch die geographischen Koordinaten positioniert und mit technisch aufbereiteten Landkarten unterlegt.

Der Erfindung liegt die Aufgabe zugrunde, ein Verfahren und eine Messanordnung zur Feldstärkemessung in Gleichwellennetzen zu schaffen, die es ermöglichen, dass die negativen bzw. positiven Beiträge am Ort des Empfängers festzustellen sind, wobei die Feldstärkebeträge an verschiedenen Senderstandorten in Gleichwellennetzen identifiziert werden können, wobei beim Vorhandensein von Gleichwellenstörungen aufgrund von Interferenzen zwischen Sendersignalen verschiedener Basisstationen die beteiligten Stationen identifiziert werden und die Feldstärkebeiträge der einzelnen Stationen erfasst werden sollen.

Die erfindungsgemäße Lösung der Aufgabe für das verfahren nach dem Oberbegriff des Patentanspruches 1 ist im kennzeichnenden Teil des Patentanspruchs 1 angegeben.

Weitere Ausgestaltungen des erfindungsgemäßen Verfahrens sind in den Patentansprüchen 2 bis 5 angegeben.

Die erfindungsgemäße Messanordnung ist durch die kennzeichnendenden Merkmale des Patentanspruchs 6 in Verbindung mit seinen Oberbegriffsmerkmalen angegeben.

Weitere Ausgestaltungen der erfindungsgemäßen Messanordnung sind in den Patentansprüchen 7 bis 9 angegeben.

Zunächst sei festgestellt, dass das Verfahren in DAB-Netzen Anwendung findet, jedoch nicht darauf beschränkt ist, sondern in jedem Gleichwellennetz anwendbar ist. Das Verfahren nutzt die Kenntnis der geographischen Position der senderstandorte, um winkelselektiv die Feldstärkebeiträge einzelner Stationen zu erfassen. Die Vorrichtung enthält eine kontinuierlich rotierende Richtantenne, deren absolute Winkelposition mittels eines Kompasses oder in der Wirkung technisch ähnlicher Mittel bestimmt wird, die die Ausrichtung des Messystemes, das heißt des Fahrzeugs, erfasst. Das. Verfahren ist prinzipiell dadurch charakterisiert, dass während einer Messfahrt in festgelegten Intervallen das Feldstärkesignal einer Antenne mit Rundum-Empfangscharakteristik (Omni-Antenne) sowie winkelselektiv das Feldstärkesignal einer Rotorantenne gemessen wird. Die Rotorantenne rotiert in einem festgelegten Rhythmus oder wird situationsabhängig schrittweise bewegt und der Winkel wird zusammen mit dem jeweiligen Meßwert gespeichert. Aus Kenntnis der Fahrzeugposition (Winkel Nord über Ost) und des Rotorwinkels zum Zeitpunkt der Messung wird in einer nachgeschalteten Operation der absolute Winkel zum Zeitpunkt der Messung berechnet. Außerdem werden bestimmte Werte während einer Messung ermittelt, wie später im einzelnen beschrieben wird. An die Aufnahme der Meßwerte schließt sich eine Nachverarbeitung an. Durch die geographischen Koordinateri können die jeweiligen Werte der Feldstärke positioniert und mit Landkartenmaterial unterlegt werden.

Die Vorrichtung bzw. Meßanlage selbst ist auf einer mobilen Meßstation, wie zum Beispiel auf einem PKW, montiert und besteht prinzipiell aus folgenden Komponenten:
- einer Antenne mit Rundum-Charakteristik (Omni-Antenne),
- einer Richtantenne, ständig mit gleichbleibender Drehzahl rotierend,
- einem (elektronischen) Kompaß, um die Ausrichtung des Meßfahrzeugs festzustellen und damit die absolute Richtung der Richtantenne festzustellen,
- einem Meßempfänger, um die weiteren notwendigen Signale zu erhalten,
- einer Meßdatenauswertung und Systemsteuerung und
- einem System zur Bestimmung der eigenen Fahrzeugposition.

Das hier beschriebene Verfahren bzw. die Messanordnung zur Feldstärkemessung in terrestrischen Gleichwellennetzen, die in mobilen Meßaystemen einsetzbar sind, zeichnen sich insbesondere dadurch aus, daß stationsseitig keinerlei Eingriffe in den Wirkbetrieb erforderlich sind und daß sie kostengünstig mit wenigen standardmäßig käuflichen Komponenten realisiert werden können. Die Auswertmethode selbst ist äußerst robust.

Die Erfindung wird nun anhand von in den Zeichnungen dargestellten Ausführungsbeispielen näher beschrieben:

In der Beschreibung, in den Patentansprüchen und in den Zeichnungen werden die in der hinten angeführten Liste der Bezugszeichen verwendeten Begriffe und zugeordnete Bezugszeichen verwendet.

In der Zeichnung bedeuten:
- Fig. 1: ein Vektordiagramm für die Mehrfachempfangssituation;
- Fig. 2: eine grundsätzliche Darstellung zur Erklärung des Verfahrens und
- Fig. 3A + 3: Bein Prinzipschaltbild der gesamten Messanordnung.

In Fig. 1 ist ein Vektordiagramm für die Mehrfachempfangs-situation dargestellt, das prinzipiell die gewonnenen Meßwerte M' und M zeigt, die die Pegelwerte P und die jeweiligen Zeitpunkte T, wie P0 und T0 wiedergeben.

In Fig. 2 ist eine prinzipielle Darstellung der Gewinnung der Meßwerte gezeigt. Dies wird einmal durch eine Omni- bzw. Richtantenne, die in einem Winkel α durch die jeweilige Fahrzeugposition ausgerichtet ist, die über eine nachgeschaltete Synchronisationsschaltung 3 Signale T0/P0 liefert, erreicht. Die Rotorantenne 1 liefert die Signale T1, T2 ..., Tn, die Pegelsignale P1, P2 ..., Pn und die Winkel α1, α2 ..., αn. Während einer Meßfahrt wird in festgestellten Intervallen T das Feldstärkesignal P der Omni-Antenne 2 sowie winkelintensiv das Feldstärkesignal P0 der Rotorantenne 1 gemessen. Die Rotorantenne 1 rotiert dabei in einem festgelegten starren Rhythmus und liefert ein Synchronisationssignal T0/P0 am Ausgang des Synchronisators 3. Der Winkel der Rotorantenne 1 wird zusammen mit dem jeweiligen Meßwert gespeichert. Aus der Kenntnis der Fahrzeugposition (Winkel Nord über Ost) und des Rotorwinkels zum Zeitpunkt der Messung kann in einem nachgeschalteten Verfahren der absolute Winkel zum Zeitpunkt der Messung berechnet werden.

Bei der Aufnahme bestimmter Werte während einer Messung wird das Meßfenster der Rotorantenne 1 aufgrund der als bekannt vorausgesetzten Position der Basisstationen so gewählt, daß nur die Feldstärke aus der Richtung der Basisstationen berücksichtigt werden. In diesem Zusammenhang sind nur Standorte von Interesse, an denen Gleichwellen-Störungen auftreten bzw. auftreten können; andernfalls wird die Feldstärkemessung in üblicher Weise durchgeführt. Für Standorte mit potentiellen Gleichwellen-Störungen gilt:

Grundsätzlich können beim Messen zwei Fälle auftreten, nämlich
1. nur eine oder keine Basisstation kann von der Rotorantenne aufgenommen werden und zwar deshalb, weil keine direkte Sicht auf die Basisstation besteht. In diesem Fall kann mit Hilfe des Omni-Signals gegebenenfalls noch entschieden werden, ob eine Interferenz-Situation besteht, zum Beispiel, wenn wie in analogen Gleichwellen-Netzen üblich, die Frequenzen der einzelnen Basisstationen um einen geringen Betrag unterschiedlich sind, kann das Vorhandensein des entsprechenden Beatsignals festgestellt werden.
2. Mehr als eine Basisstation liegt im Aufnahmebereich der Rotorantenne. In diesem Fall ist eine Identifikation der Basisstation anhand ihrer Position möglich. Es kann unter der in der Regel zutreffenden Annahme, daß keine zweite Station innerhalb der Selektionskeule liegen, deren Feldstärke selektiv erfaßt werden.

Auch bei einem Überlappen der Selektionskeule können - bekannte entsprechende Charakteristik der Antenne vorausgesetzt - die Einzelfeldstärken herausgerechnet werden.

An die Aufnahme der Meßwerte schließt sich die Nachverarbeitung an.

Während der Fahrt wird neben den obengenannten Informationen über Feldstärke an der Omni-Antenne 2 und an der Rotorantenne 1, die Fahrzeugausrichtung, der Rotorwinkel und auch die geographische Position des Fahrzeuges erfaßt. Dies kann zum Beispiel mit dem bekannten Global Positioning System (GPS-System) sowie einer zusätzlichen Auswertung von Differenzsignalen, soweit die erforderliche Meßgenauigkeit dies verlangt, erfolgen.

In einer Nachverarbeitung der Meßwerte können dann lagerichtig durch die geographischen Koordinaten die jeweiligen Werte der Feldstärke positioniert und mit dem Landkartenmaterial unterlegt werden. Dies kann mit Hilfe von Ausdrucken der Meßergebnisse auf Folienmaterial und Auflegen derselben auf Karten oder durch elektronische Verschneidung der Meßfahrt mit digitalem Landkartenmaterial auf einer Rechnereinheit geschehen. Eine genaue Beurteilung von Orten mit potentiellen Störungen ist in Kenntnis der Orte der Senderstandorte so reproduzierbar gegeben.

Die Vorteile des soeben beschriebenen Verfahrens gegenüber anderen Verfahren bestehen darin, daß stationsseitig keinerlei Eingriffe in den Wirkbetrieb erforderlich sind. Außerdem läßt sich das Verfahren kostengünstig mit wenigen, standardmäßig käuflichen Komponenten realisieren und die Auswertmethode selbst ist robust.

Im nachfolgenden wird die Messanordnung, die als Prinzipschaltbild in den Figuren 3A und 3B dargestellt ist, beschrieben. Sie dient zur Durchführung des bereits beschriebenen Verfahrens zur Senderidentifikation und Feldstärkemessung in terrestrischen Gleichwellennetzen, das in mobilen Meßsystemen, wie Fahrzeugen, einsetzbar ist. Das beschriebene technische Beispiel bezieht sich auf eine Empfangssituation, in der ein Fernseh-Träger als Signalquelle verwendet wird. Sinngemäß kann für andere Träger bzw. Modulationsinhalte ein entsprechend angepasstes Auswerteverfahren eingesetzt werden. Das TV-Signal wird unter anderem deshalb verwendet, weil seine Form eine günstige Auswertung erlaubt. Da die Ausbreitungsbedingungen nur von der Trägerfrequenz und nicht vom Modulationsinhalt abhängen, können aus Messungen mit TV-Signalen auch Aussagen für frequenzmäßig benachbarte Träger anderer Dienste abgeleitet (getroffen) werden. Das Meßsystem besteht aus der Omni-Antenne 2, der ein TV-Empfänger 4 nachgeschaltet ist. Der Ausgang dieses TV-Empfängers 4 ist mit einem Demodulator 5 verbunden, dessen Ausgang wiederum mit einem Filter 6 für H+V verbunden ist. Dessen Ausgangssignale werden auf eine Sample und Hold Einheit 7 gegeben, die mittels eines Taktes (Clock) 8 synchronisiert ist. Der Ausgang der Sample und Hold Einheit 7 wird auf eine Auswert-Einheit für die Pegel P zu einem bestimmten Zeitpunkt T gegeben. Die den einzelnen Zeitpunkten T zugeordneten Pegelwerte P werden in einem Speicher 10 abgespeichert. Aufgrund der gespeicherten kennzeichnenden Merkmale der zur Messung verwendeten Sender (Geo-Koordinaten, ERP, Diagramm, Höhe u.s.w.) können die Messwerte den einzelnen Sendern zugeordnet werden. Die Schaltung nach Fig. 3B besteht aus einem Navigator 11, der Geo-Koordinaten-Signale 12 und Steuersignale 13 für den Steuerkurs liefert. Diese Signale werden auf einen Rechner 14 gegeben, der außerdem Eingangssignale von der Rotorantenne 1 bekommt. Die Signale der Rotorantenne 1 gelangen außerdem auf einen Meßempfänger 17, der einen Demodulator 5' enthält, von da aus auf einen Filter (H+V) 6'. Die H+V-Signale werden auf eine Sample und Hold Einheit 7' gegeben, die wie die in der Fig. 3A vorhandene Sample und Hold Einheit 7 durch einen Takt 8' synchronisiert wird. Das Ausgangssignal dieser Schaltung wird auf eine Auswert-Einheit 9' gegeben, deren Ausgänge mit einem Speicher 15 für die Sendermerkmale und einem Speicher 16 für die Koordinaten des Meßortes gegeben werden. Bei der Auswertung wird auf die gespeicherten Meßwerte zugegriffen und es werden die Meßwerte und Koordinaten mit den Prädiktionswerten einer Gleichwellennetzplanung verglichen. Die Auswertung erstellt ein Delay-Pattern und einen Eigeninterferenzplot aufgrund der Systemparameter eines gewählten Gleichwellennetzes. Die Nutzung der Meßergebnisse erfolgt, wie bereits beschrieben, zur gezielten Optimierung bestehender Gleichwellennetze durch Standort-/Antennenänderung oder zusätzlicher Standorte (Sender oder Repeater).

### Liste der Bezugszeichen

- 1: Rotorantenne
- 2: Omni-Antenne
- 3: Synchronisator
- 4: TV-Empfänger
- 5 und,5': Demodulator
- 6 und 6': Filter (H+V) für Signalauswertung
- 7 und 7': Sample und Hold Einheit
- 8 und 8': Takt (CLK)
- 9 und 9': Auswert-Einheit für Pegel
- 10: Speicher
- 11: Navigator
- 12: Geo-Koordinaten-Signal
- 13: Steuersignal (Steuerkurs)
- 14: Rechner
- 15: Speicher (Sendermerkmale)
- 16: Speicher (Koordinaten des Meßortes)
- 17: MeBwertempfänger

## Patentansprüche

1. Verfahren zur Feldstärkemessung in terrestrischen Gleichwellennetzen, das in mobilen Meßsystemen, wie Fahrzeugen, einsetzbar ist, wobei eine Richtantenne (1), die auf dem mobilen Meßsystem angeordnet ist, und eine omni-Antenne (2) jeweils ein Feldstärkesignal messen, wobei außerdem die geographische Position des Fahrzeuges mit Hilfe eines bekannten Verfahrens oder Systems (zum ' Beispiel mittels des Global Positioning Systems (GPS)) ermittelt und gespeichert wird, und wobei in einer Nachverarbeitungsoperation die jeweiligen Werte der Feldstärke lagerichtig durch die geographischen Koordinaten positioniert und mit technisch aufbereiteten, insbesondere digitalisierten Landkarten unterlegt werden, **dadurch gekennzeichnet,**
**dass** die Richtantenne (1) kontinuierlich, in einem festgelegten starren Rhythmus rotiert und die Feldstärkemessung mittels der Richtantenne (1) winkelselektiv erfolgt,
**dass** der Winkel der Richtantenne (1) zusammen mit dem jeweiligen Messwert gespeichert wird,
**dass** die Feldstärkenmessung mittels der Omni-Antenne (2) in den gleichen Intervallen erfolgt,
**dass** der Winkel der Richtantenne (1) zusammen mit dem jeweiligen Messwert gespeichert wird,
**dass** aus der Ausrichtung des Fahrzeuges und des Rotorwinkels zum Zeitpunkt der Messung in einer nachgeschalteten Operation der jeweils absolute Winkel zum Zeitpunkt der Messung berechnet wird.

2. Verfahren nach Anspruch 1, **dadurch gekennzeichnet,**
**dass** ein Messfenster für die Richtantenne (1) so gewählt wird, dass aufgrund der bekannten Positionen der Basisstationen nur die Feldstärken aus Richtung der Basisstationen berücksichtigt werden.

3. Verfahren nach Patentanspruch 1 und 2, **dadurch gekennzeichnet,**
**dass** nur eine oder keine Basisstation von der Richtantenne (1) aufgenommen wird und
**dass** mittels eines Omni-Signals entschieden wird, ob eine Interferenz-Situation besteht.

4. Verfahren nach einem der vorgenannten Patentansprüche, **dadurch gekennzeichnet,**
**dass** mehr als eine Station im Aufnahmebereich der Richtantenne (1) liegt und
**dass** eine Identifikation der Stationen mit Hilfe ihrer Koordinaten erfolgt und die Feldstärken der einzelnen Stationen selektiv erfasst werden.

5. Verfahren nach einem der Patentansprüche 1 bis 4, **dadurch gekennzeichnet,**
**daß** in der Nachverarbeitung lagerichtig durch die geographischen Koordinaten die jeweiligen Werte der Feldstärke positioniert und mit technisch aufbereiteten, insbesondere digitalisierten Landkarten unterlegt werden, insbesondere durch elektronische Verschneidung der Meßfahrt mit digitalem Landkartenmaterial auf einem Rechner.

6. Messanordnung zur Durchführung des Verfahrens nach einem der Patentansprüche 1 bis 5, **dadurch gekennzeichnet,**
**dass** die auf einer mobilen Messstation, zum Beispiel einem Fahrzeug, angeordnete Messanlage aus einer ständig mit gleichbleibender Drehzahl rotierenden Richtantenne (1), einer Ömni-Antenne (2) mit Synchronisator (3), einem elektronischen Kompass zur Feststellung der absoluten Richtung der Rotorantenne (1), einem Messwertempfänger (17) für die erforderlichen Geo-Koordinaten-Signale (12) und Steuersignale (13), einem System zur Bestimmung der eigenen Fahrzeugposition, einer Messdatenauswert-einrichtung (9, 9'), einem Rechner (14), Speichern (10, 15, 16) zur Systemsteuerung, besteht.

7. Messanordnung nach Patentanspruch 6, **dadurch gekennzeichnet,**
**dass** ein Navigator (11) zur Abgabe der Geo-Koordinaten-Signale (12) und der Steuerkurssignale (13) mit dem Rechner (14) verbunden ist, der außerdem mit der Rotorantenne (1) und einem Speicher (16) für die Koordinaten des Messortes, der Pegel und der zugeordneten Zeitpunkte verbunden ist.

8. Messanordnung nach Patentanspruch 6 und 7, **dadurch gekennzeichnet,**
**dass** der Rotorantenne (1) ein Messempfänger (17), ein Demodulator (5') und ein Filter nachgeschaltet sind, der seinerseits mit einer Sample und Hold-Einheit (7') verbunden ist, die getaktet den Steuerkurs in Form von Steuersignalen (H+V) liefert, die auf den Eingang einer Auswert-Einheit (9') gegeben werden, die ausgangsseitig mit dem Speicher (15) verbunden ist.

9. Messanordnung nach einem der Patentansprüchen 6 bis 8, **dadurch gekennzeichnet,**
**dass** der Omni-Antenne (2) ein TV-Empfänger (4), ein Demodulator (5) und ein Filter (6) nachgeschaltet sind, dessen Ausgang mit einer Sample und Hold-Einheit (7) verbunden ist, der eine Auswert-Einheit (9) für die Feldstärkepegel zu einem bestimmten Zeitpunkt nachgeschaltet ist, deren Ausgang direkt mit dem Speicher (10) verbunden sind.

## Claims

1. Method for field strength measurement in terrestrial continuous wave networks for use in mobile measurement systems, such as motor vehicles, wherein both a directional antenna (1) arranged on the mobile measurement system and an omnidirectional antenna (2) measure a field strength signal, wherein furthermore the geographic position of the vehicle is determined and stored using a known method or system (for example, by means of the global positioning system (GPS)), and wherein in a post-processing operation the relevant field strength values are positioned correctly by means of the geographic coordinates and are overlaid upon technically processed maps, in particular digitized maps, **characterized in that**
the directional antenna (1) rotates continuously in a defined, fixed rhythm and the field strength measurement is performed in an angularly selective manner by means of the directional antenna (1),
**in that** the angle of the directional antenna (1) is stored together with the relevant measured value,
**in that** the field strength measurement by the omnidirectional antenna (2) takes place at the same intervals,
**in that** the angle of the directional antenna (1) is stored together with the relevant measured value,
**in that** the orientation of the vehicle and of the rotor angle at the time of the measurement are used in a subsequent operation to calculate the relevant absolute angle at the time of the measurement.

2. Method according to claim 1, **characterized in that** a measurement window for the directional antenna (1) is selected, using the known positions of the base stations, such that only the field strengths from the direction of the base station are taken into account.

3. Method according to claims 1 and 2, **characterized in that** only one or no base station is received by the directional antenna (1), and
**in that** an omnidirectional signal is used to decide whether an interference situation exists.

4. Method according to any one of the preceding claims, **characterized in that** more than one station is located in the receiving range of the directional antenna (1), and
**in that** identification of the stations takes place by means of their coordinates, and the field strengths of the individual stations are recorded selectively.

5. Method according to any one of claims 1 through 4, **characterized in that** during the post-processing, the relevant field strength values are positioned correctly by means of the geographic coordinates and are overlaid upon technically processed maps, in particular digitized maps, in particular by electronically combining the measurement trip with digital map material on a computer.

6. Measurement arrangement for carrying out the method according to any one of claims 1 through 5, **characterized in that** the measurement system disposed on a mobile measurement station, for example a vehicle, consists of a directional antenna (1) rotating continuously at constant speed, an omnidirectional antenna (2) with a synchronizer (3), an electronic compass for determining the absolute direction of the rotating antenna (1), a measurement receiver (17) for the requisite geographical coordinate signals (12) and control signals (13), a system for determining the vehicle's own position, a measurement analysis device (9, 9'), a computer (14), and memories (10, 15, 16) for system control.

7. Measurement arrangement according to claim 6, **characterized in that** a navigator (11) for emitting the geographical coordinate signals (12) and the control course signals (13) is connected to the computer (14), said computer also being connected to the rotating antenna (1) and to a memory (16) for the coordinates of the measurement location, for the level, and for the associated points in time.

8. Measurement arrangement according to claims 6 and 7, **characterized in that** the rotating antenna (1) is followed by a measurement receiver (17), a demodulator (5'), and a filter, said filter in turn being connected to a sample-and-hold unit (7'), said unit providing the control course in a clocked manner in the form of control signals (H+V), said control signals being provided to the input of an analysis unit (9') whose output is connected to the memory (15).

9. Measurement arrangement according to any one of claims 6 through 8, **characterized in that** the omnidirectional antenna (2) is followed by a TV receiver (4), a demodulator (5), and a filter (6) whose output is connected to a sample-and-hold unit (7), said unit being followed by an analysis unit (9) for the field strength level at a particular point in time, the output of said analysis unit being directly connected to the memory (10).

## Revendications

1. Méthode de mesure de l'intensité de champ dans des réseaux terrestres à fréquence commune pouvant être utilisée dans des systèmes de mesure mobiles, tels que des véhicules, dans laquelle une antenne directionnelle (1) disposée sur le système de mesure mobile et une antenne omnidirectionnelle (2) mesurent respectivement un signal d'intensité de champ, la position géographique du véhicule étant déterminée et enregistrée à l'aide d'un procédé ou système connu (moyennant le Global Positioning System (GPS), par exemple) et dans laquelle, au cours d'une opération de post-traitement, les valeurs respectives de l'intensité de champ sont, par les coordonnées géographiques, positionnées correctement et superposées à des cartes géographiques traitées techniquement, notamment numérisées,
**caractérisée en ce que** l'antenne directionnelle (1) tourne en permanence selon un rythme rigide déterminé et **en ce que** la mesure de l'intensité de champ moyennant l'antenne directionnelle (1) s'effectue avec sélectivité angulaire,
**en ce que** l'angle de l'antenne directionnelle (1) est enregistré ensemble avec la valeur de mesure respective,
**en ce que** la mesure de l'intensité de champ moyennant l'antenne omnidirectionnelle (2) s'effectue à des mêmes intervalles,
**en ce que** l'angle de l'antenne directionnelle (1) est enregistré ensemble avec la valeur de mesure respective,
**en ce que** l'angle absolu respectif au moment de la mesure est calculé, au cours d'une opération en aval, à partir de l'orientation du véhicule et de l'angle de rotation au moment de la mesure.

2. Méthode selon la revendication 1,
**caractérisée en ce qu'**une fenêtre de mesure destinée à l'antenne directionnelle (1) est choisie de manière telle qu'en raison des positions connues des stations de base, seules les intensités de champ venant de la direction des stations de base sont prises en compte.

3. Méthode selon les revendications 1 et 2,
**caractérisée en ce que** l'antenne directionnelle (1) ne capte qu'une ou aucune station de base et
**en ce qu'**il est déterminé, moyennant un signal omnidirectionnel, si une situation d'interférence existe.

4. Méthode selon l'une des revendications précédentes,
**caractérisée en ce que** plus d'une station se trouve dans la zone de capture de l'antenne directionnelle (1) et
**en ce qu'**une identification des stations s'effectue à l'aide de leurs coordonnées et **en ce que** les intensités de champ des différentes stations sont détectées de manière sélective.

5. Méthode selon l'une des revendications 1 à 4,
**caractérisée en ce qu'**au cours de l'opération de post-traitement les valeurs respectives de l'intensité de champ sont, par les coordonnées géographiques, positionnées correctement et superposées à des cartes géographiques traitées techniquement, notamment numérisées, notamment par recoupement électronique sur un calculateur de la tournée de mesure avec du matériel de cartes géographiques numérisé.

6. Dispositif de mesure pour la mise en oeuvre de la méthode selon l'une des revendications 1 à 5,
**caractérisé en ce que** l'installation de mesure disposé sur une station de mesure mobile, un véhicule, par exemple, se compose d'une antenne directionnelle (1) tournant en permanence à une vitesse de rotation constante, d'une antenne omnidirectionnelle (2) comportant un synchroniseur (3), d'un compas électronique pour déterminer la direction absolue de l'antenne rotative (1), d'un récepteur de valeurs de mesure (17) pour les signaux nécessaires de coordonnées géographiques (12) et les signaux de commande (13), d'un système pour déterminer la position propre du véhicule, d'un système d'exploitation des données de mesure (9, 9'), d'un calculateur (14) et de mémoires (10, 15, 16) pour la commande système.

7. Dispositif de mesure selon la revendication 6,
**caractérisé en ce qu'**un navigateur (11) pour l'émission des signaux de coordonnées géographiques (12) et des signaux de cap (13) est relié au calculateur (14) qui est en outre relié à l'antenne rotative (1) et à une mémoire (16) pour les coordonnées du lieu de mesure, les niveaux et les moments associés.

8. Dispositif de mesure selon les revendications 6 et 7,
**caractérisé en ce qu'**en aval de l'antenne rotative (1) sont montés un récepteur de mesure (17), un démodulateur (5') et un filtre qui, de son côté, est relié à une unité d'échantillonnage-blocage (7') qui fournit, de manière synchronisée, le cap sous forme de signaux de commande (H+V) lesquels sont appliqués à l'entrée d'une unité d'exploitation (9') reliée à la mémoire (15) côté sortie.

9. Dispositif de mesure selon l'une des revendications 6 à 8,
**caractérisé en ce qu'**en aval de l'antenne omnidirectionnelle (2) sont montés un récepteur TV (4), un démodulateur (5) et un filtre (6), dont la sortie est reliée à une unité d'échantillonnage-blocage (7), en aval de laquelle est montée une unité d'exploitation (9) des niveaux d'intensité de champ à un moment donné, dont la sortie est directement reliée à la mémoire (10).
